# EUROPÄISCHE PATENTSCHRIFT

(11) **EP 0 831 231 B1**
(45) Veröffentlichungstag und Bekanntmachung des Hinweises auf die Patenterteilung: **08.01.2003**
(21) Anmeldenummer: 97114967.9
(22) Anmeldetag: 29.08.1997
(51) Int. Cl.: F04C 2/14, F04C 2/10, F04C 15/04

(54) **Zahnradpumpe**
Gear pump
Pompe à engrenages

(30) Priorität: 19.09.1996 DE 19638335
(43) Veröffentlichungstag der Anmeldung: 25.03.1998
(73) Patentinhaber: ROBERT BOSCH GMBH, 70442 Stuttgart (DE)
(72) Erfinder: Bodzak, Stanislaw, 5061 Elsbethen (AT); Mayer, Hanspeter, 5421 Adnet (AT)

(56) Entgegenhaltungen:
- EP-A- 0 301 886
- DE-A- 4 441 505
- DE-B- 1 170 786
- DE-U- 7 507 541
- FR-A- 2 706 541
- US-A- 2 276 107

## Beschreibung

Die Erfindung betrifft eine Förderpumpe nach der Gattung des Anspruchs 1.

Eine solche Förderpumpe ist durch die DE 75 07 541 U bekannt. Diese Förderpumpe weist ein in einer Pumpkammer rotierend angetriebenes Paar miteinander kämmender Zahnräder auf, die ein Fördermedium aus einem mit einem Vorratstank verbundenen Ansaugraum entlang einem zwischen der Stirnfläche der Zahnräder und der Umfangswand der Pumpkammer gebildeten Förderkanal in einen Druckraum fördern. Es ist ein den Ansaugraum mit dem Druckraum verbindender Bypasskanal vorgesehen, der mittels eines darin angeordneten Druckventils aufsteuerbar ist. Der das Druckventil aufnehmende Bypasskanal ist in einem das Gehäuse der Förderpumpe verschließenden Gehäusedeckel angeordnet. Der Bypasskanal ist als senkrecht zur Achse der Zahnräder verlaufende Längsbohrung ausgebildet, die über je eine Queröffnung mit dem Ansaugraum und dem Druckraum der Pumpkammer verbunden ist. Die Längsbohrung des Bypasskanals ist so im Gehäusedeckel angeordnet, daß in einer ersten Montagelage des Gehäusedeckels am Pumpengehäuse eine erste Queröffnung in den Ansaugraum und die zweite Queröffnung in den Druckraum mündet. Die bekannte Förderpumpe weist dabei den Nachteil auf, daß mit einer Ausführung des Gehäusedeckels nur rechts- oder linkslaufende Förderpumpen bestückt werden können, so daß für verschiedene Antriebsdrehrichtungen verschiedene Gehäusedeckel notwendig sind, was den Fertigungsaufwand erhöht und eine flexible Einsetzbarkeit der Förderpumpe einschränkt.

### Vorteile der Erfindung

Die erfindungsgemäße Förderpumpe mit den Merkmalen gemäß Anspruch 1 hat demgegenüber den Vorteil, daß mit einer Ausführung des Gehäusedeckels sowohl eine rechts- als auch eine linkslaufende Förderpumpe bestückt werden kann, so daß der Fertigungsaufwand verringert ist. Je nach Drehlage des Gehäusedeckels münden die jeweiligen Queröffnungen entweder in den links liegenden Pumpkammerraum oder den rechts liegenden Pumpkammerraum. Auf diese Weise läßt sich bei Beibehaltung der Wirkrichtung des in den Bypasskanals eingesetzten Druckventils durch einfaches Verdrehen des Gehäusedeckels ein Rechts- oder ein Linkslauf der Förderpumpe ermöglichen.

Die Einlaß- und Auslaßöffnungen bzw. Ansaug- und Drucköffnungen der Pumpkammer sind dabei in vorteilhafter Weise auf der Berührungslinie der Zahnräder angeordnet und münden damit ebenfalls in beiden Montagelagen sicher in den jeweiligen Pumpkammerraum. Dabei ist es vorteilhaft die Zulaufleitung oder die Ansaugöffnung mit einer Querschnittsverengung zu versehen, die eine entsprechend abzustimmende Saugdrossel bildet.
Für unterschiedliche Anforderungen kann zudem ein zweiter Bypasskanal im Pumpendeckel vorgesehen sein, der dann auf der gegenüberliegenden Seite jenseits der Berührungslinie der Zahnräder im Pumpendeckel angeordnet ist.
Die erfindungsgemäße Förderpumpe ist dabei besonders zur Förderung von Kraftstoff aus einem Vorratstank zu einer Kraftstoffeinspritzpumpe einer Brennkraftmaschine geeignet, kann aber auch zur Förderung anderer flüssiger Fördermedien verwendet werden.
Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel der erfindungsgemäßen Förderpumpe ist in der Zeichnung dargestellt und wird in der folgenden Beschreibung näher erläutert.
Es zeigen die Figur 1 eine Ansicht auf die Deckelseite der Förderpumpe mit herausgeschnittenem Bypasskanal und der
Darstellung der Lage der Zahnräder und die Figur 2 eine Schnittdarstellung der Förderpumpe in einer um 90° zur Figur 1 gedrehten Ansicht.

### Beschreibung des Ausführungsbeispiels

Die in den Figuren 1 und 2 in zwei Ansichten dargestellte erfindungsgemäße Förderpumpe ist in eine nicht dargestellte Förderleitung von einem Vorratstank zu einer Kraftstoffeinspritzpumpe für Brennkraftmaschinen eingesetzt. Dabei weist das in den Figuren 1 und 2 dargestellte Ausführungsbeispiel der Förderpumpe in ihrem Gehäuse 1 eine Pumpkammer 3 auf, in der ein rotierend angetriebenes Paar miteinander kämmender Zahnräder angeordnet ist.
Ein erstes im Ausführungsbeispiel untenliegendes Zahnrad 5 wird dabei mittels eines nicht genauer dargestellten externen Antriebselementes 7 rotierend angetrieben und überträgt diese Drehbewegung über eine Stirnverzahnung auf ein, mit dem ersten Zahnrad 5 kämmendes zweites Zahnrad 9. Die Zahnräder 5, 9 teilen dabei die Pumpkammer 3 durch ihren Zahneingriff in zwei Teilbereiche, von denen ein erster Teilbereich einen Ansaugraum 11 und ein zweiter Teil einen Druckraum 13 bilden.
Der Ansaugraum 11 ist dabei über je einen zwischen den Zahnnuten an den Stirnflächen des ersten und zweiten Zahnrades 5, 9 und der oberen und unteren Umfangswand der Pumpkammer 3 gebildeten Förderkanal 15 mit dem Druckraum 13 verbunden. Zudem weisen der Ansaugraum 11 und der Druckraum 13 jeweils eine Anschlußöffnung in der Wand des Pumpengehäuses 1 auf, über die der Ansaugraum 11 mit einer nicht dargestellten Ansaugleitung vom Vorratstank und der Druckraum 13 mit einer ebenfalls nicht dargestellten Förderleitung zum Saugraum der Kraftstoffeinspritzpumpe verbunden ist. Dabei bildet die Anschlußöffnung in den Ansaugraum 11 eine Ansaug- bzw. Einlaßöffnung 17 und die Anschlußöffnung in den Druckraum 13 eine Druck- bzw.
Auslaßöffnung 19, die in einem, die Pumpkammer 3 verschließenden Gehäusedeckel 21 angeordnet sind, wobei die Einlaßöffnung eine nicht näher dargestellte Querschnittsverringerung aufweist, die eine Saugdrossel bildet.
Die Zahnräder 5, 9 sind auf in das Innere des Pumpengehäuses 1 ragenden Gehäusezapfen gelagert, die einteilig mit dem Pumpengehäuse 1 ausgebildet sind. Dabei bildet ein erster untenliegender Gehäusezapfen 23 einen das erste Zahnrad 5 aufnehmenden Lagerzapfen und ein zweiter obenliegender Gehäusezapfen 25 einen das zweite Zahnrad 9 aufnehmenden Lagerzapfen.
Der erste Gehäusezapfen 23 weist eine axiale Durchgangsbohrung 27 auf, in der eine Antriebswelle 29 geführt ist, die an ihrem dem Gehäusedeckel 21 abgewandten Ende drehschlüssig mit dem Antriebselement 7 verbunden ist.
An ihrem dem Antriebselement 7 fernen Ende ragt die Antriebswelle 29 aus der Bohrung 27 des ersten Gehäusezapfens 23 in ein Koppelglied 31 zum ersten Zahnrad 5, über das die Drehbewegung der Antriebswelle 29 auf das Zahnrad 5 übertragen wird.
Für eine Drucksteuerung des Förderdruckes im Druckraum 13 und somit zur Fördermengenregelung ist zudem ein Bypasskanal 41 vorgesehen. Dieser den Druckraum 13 mit dem Ansaugraum 11 verbindende Bypasskanal 41 ist dabei im Gehäusedeckel 21 angeordnet und wird durch eine senkrecht zur Achse der Zahnräder 5, 9 verlaufende Längsbohrung 43 im Gehäusedeckel 21 gebildet. Die Längsbohrung 43 ist dabei als
Sacklochbohrung ausgeführt, deren offenes Ende mittels eines Verschlußstopfes 45 oder alternativ mittels einer Kugel verschlossen ist. Die Längsbohrung 43 ist dabei nahe unterhalb einer Berührungslinie der miteinander kämmenden Zahnräder 5, 9 angeordnet, an der die Pumpkammer 3 in den Ansaugraum 11 und den Druckraum 13 getrennt wird, schneidet diese Berührungslinie jedoch nicht.
An den Enden der Längsbohrung 43 führt jeweils eine Queröffnung in die Pumpkammer 3, wobei eine erste Queröffnung 47 in den im Ausführungsbeispiel links liegenden Ansaugraum 11 und eine zweite Queröffnung 49 in den rechts liegenden Druckraum 13 mündet.
Am druckraumseitigen Ende weist die Längsbohrung 43 des Bypasskanals 41 eine durch einen Absatz gebildete Querschnittsverringerung in Richtung Druckraum 13 auf, die einen Ventilsitz 51 eines in den Bypasskanal 41 eingesetzten, in Richtung Ansaugraum 11 öffnenden Druckventils 53 bildet. An diesen Ventilsitz 51 kommt ein scheibenförmiges Ventilschließglied 55 des Druckventils 53 dichtend zur Anlage, das auf seiner ventilsitzabgewandten Seite von einer Ventilfeder 57 beaufschlagt ist. Diese am Ventilschließglied 55 angreifende, als Druckfeder ausgebildete Ventilfeder 57 stützt sich andererseits an der Ringstirnfläche einer in das saugraumseitige Ende der Längsbohrung 43 eingepreßten geschlitzten Spannhülse 59 ab, über deren axiale Eintauchtiefe die Vorspannkraft der Ventilfeder 57 einstellbar ist.
Dabei ist die erste Queröffnung 47 im Bereich der Überdeckung mit der Spannhülse 59 und die zweite Queröffnung 49 im sich druckraumseitig an den Ventilsitz 51 anschließenden Bohrungsbereich der Längsbohrung 43 angeordnet.
In der Figur 1 ist dabei eine sogenannte rechtslaufende Förderpumpe dargestellt, in der die Antriebswelle 29 im Uhrzeigersinn umläuft (an entgegengesetzter Deckelseite gegenläufiger Drehsinn), wobei der Ansaugraum 11 links und der Druckraum 13 rechts liegend in der Deckelansicht angeordnet sind.
Wird nunmehr die Drehrichtung der Antriebswelle 29 umgekehrt, wirkt der rechte Raum (vormals Druckraum) der Pumpkammer 3 nunmehr als Ansaugraum und der linke Raum (vormals Ansaugraum) als Druckraum.
Um weiterhin eine Drucksteuerung über das Bypassventil vornehmen zu können, wird nunmehr der Gehäusedeckel 21 abgenommen und um 180° um die Pumpachse gedreht wieder montiert, so daß die Längsbohrung 43 des Bypasskanals 41 nunmehr oberhalb der Berührungslinie der Zahnräder 5,9 angeordnet sind. Dabei mündet die nunmehr seitenvertauschte erste Queröffnung 47 erneut in den Ansaugraum 11 und die zweite Queröffnung 49 erneut in den Druckraum 13.

Die erfindungsgemäße Förderpumpe arbeitet in folgender Weise. Im Betrieb der Förderpumpe wird die Antriebswelle 29 vorzugsweise proportional zur Drehzahl einer zu versorgenden Brennkraftmaschine rotierend angetrieben. Die Antriebswelle 29 überträgt die Drehbewegung über das Koppelglied 31 auf das erste Zahnrad 5, das seinerseits das zweite mit ihm kämmende Zahnrad 9 rotierend antreibt. Durch die Drehbewegungen der miteinander kämmenden Zahnräder 5, 9 wird das Fördermedium, vorzugsweise Kraftstoff aus dem Ansaugraum 11 entlang der Förderkanäle 15 in den Druckraum 13 gefördert. Dabei entsteht im Ansaugraum 11 ein Unterdruck, derausreicht, weiteren Kraftstoff über die Ansaugleitung aus dem Vorratstank anzusaugen. Der im Druckraum 13 aufgebaute Kraftstoffdruck bewirkt eine Kraftstoff-Förderung über die Auslaßöffnung 19 in die Förderleitung zur Kraftstoffeinspritzpumpe.
Dabei erfolgt die Steuerung des maximalen Förderdrucks und der maximalen Fördermenge an der Auslaßöffnung 17 zur Förderleitung über den Bypasskanal 41, indem das Ventilschließglied 55 des darin eingesetzten Druckventils 53 ab einem bestimmten Druck im Druckraum 13 vom Ventilsitz 51 abhebt und so einen Abströmquerschnitt am Bypasskanal 41 öffnet, über den ein Teil der unter Druck stehenden Fördermenge aus dem Druckraum 13 in den Ansaugraum 11 abströmt, wobei sich über die Vorspannkraft der Ventilfeder 57 der Öffnungsdruck des Druckventils 53 einstellen läßt.

## Patentansprüche

1. Förderpumpe mit einem in einer Pumpkammer (3) rotierend angetriebenen Paar miteinander kämmender Zahnräder (5,9), die ein Fördermedium aus einem mit einem Vorratstank verbundenen Ansaugraum (11) entlang einem zwischen der Stirnfläche der Zahnräder (5,9) und der Umfangswand der Pumpkammer (3) gebildeten Förderkanal (15) in einen Druckraum (13) fördern und mit einem den Ansaugraum (11) mit dem Druckraum (13) verbindenden Bypasskanal (41), der mittels eines darin angeordneten Druckventils (53) aufsteuerbar ist, wobei der das Druckventil (53) aufnehmende Bypasskanal (41) in einem das Gehäuse (1) der Förderpumpe verschließenden Gehäusedeckel (21) angeordnet ist, wobei der Bypasskanal (41) als senkrecht zur Achse der Zahnräder (5,9) verlaufende Längsbohrung (43) im Gehäusedeckel (21) ausgebildet ist, die über je eine Queröffnung mit dem Ansaugraum (11) und dem Druckraum (13) der Pumpkammer (3) verbunden ist, und wobei die Längsbohrung (43) des Bypasskanals (41) so im Gehäusedeckel (21) angeordnet ist, daß in einer ersten Montagelage des Gehäusedeckels (21) am Pumpengehäuse (1) eine erste Queröffnung (47) in den Ansaugraum (11) und die zweite Queröffnung (49) in den Druckraum (13) mündet, **dadurch gekennzeichnet, daß** der Bypasskanal (41) derart im Gehäusedeckel (21) angeordnet ist, daß die von der Längsbohrung (43) ausgehenden Queröffnungen (47,49) auch nach einer um 180° um die Pumpenachse gedrehten Montage des Gehäusedeckels (21) am Pumpengehäuse (1) in die verschiedenen Räume (11,13) der Pumpkammer (3) münden.

2. Förderpumpe nach Anspruch 1, **dadurch gekennzeichnet, daß** die erste und zweite Queröffnung (47, 49) nach einer um 180° um die Pumpenachse gedrehten Montage des Gehäusedeckels (21) jeweils in den räumlich entgegengesetzten Raum der Pumpkammer (3) münden.

3. Förderpumpe nach Anspruch 1, **dadurch gekennzeichnet, daß** der Bypasskanal (41) nahe der Berührungslinie der miteinander kämmenden Zahnräder (5,9) angeordnet ist.

4. Förderpumpe nach Anspruch 1, **dadurch gekennzeichnet, daß** der Bypasskanal (41) an seinem druckraumseitigen Ende eine eine Ventilsitzfläche (51) bildende Querschnittsverringerung aufweist, an der ein Ventilschließglied (55) des Druckventils (53) mit einer Dichtfläche mittels einer Ventilfeder (57) zur Anlage bringbar ist, die sich anderseits an einer in das saugraumseitige Ende des Bypasskanals (41) eingesetzten Spannhülse (59) abstützt.

5. Förderpumpe nach Anspruch 4, **dadurch gekennzeichnet, daß** die Spannhülse (59) geschlitzt ausgebildet ist und daß die erste Queröffnung (47) des Bypasskanals (41) in Höhe der Spannhülse (59) und die zweite Queröffnung (49) auf der der Ventilfeder (57) abgewandten Seite des Ventilsitzes (51) von der Längsbohrung (43) im Gehäusedeckel abführen.

6. Förderpumpe nach Anspruch 1, **dadurch gekennzeichnet, daß** die den Bypasskanal (41) bildende Längsbohrung (43) im Gehäusedeckel (21) als Sacklochbohrung ausgebildet ist, deren offenes Ende mit einem Verschlußelement, vorzugsweise einem Verschlußstopfen (45) verschlossen ist.

7. Förderpumpe nach Anspruch 1, **dadurch gekennzeichnet, daß** eine in den Ansaugraum (11) mündende Ansaugöffnung (17) und eine in den Druckraum (13) mündende Drucköffnung (19) im Gehäusedeckel (21) angeordnet sind.

8. Förderpumpe nach Anspruch 7, **dadurch gekennzeichnet, daß** die Ansaugöffnung (17) und die Drucköffnung (19) im Gehäusedeckel (21) in Höhe der Berührungslinie der miteinander kämmenden Zahnräder (5,9) angeordnet sind.

9. Förderpumpe nach Anspruch 7, **dadurch gekennzeichnet, daß** in der Ansaugöffnung (17) eine, eine Saugdrossel bildende Querschnittsverengung vorgesehen ist.

10. Förderpumpe nach Anspruch 1, **dadurch gekennzeichnet, daß** Kraftstoff aus einem Kraftstoffvorratstank zu einer Kraftstoffeinspritzpumpe einer Brennkraftmaschine gefördert wird.

## Claims

1. Feed pump having a pair of intermeshing gears (5, 9) which are driven in a rotary manner in a pump chamber (3) and which deliver a fluid medium from an intake space (11) connected to a supply tank along a feed passage (15) formed between the end face of the gears (5, 9) and the peripheral wall of the pump chamber (3) into a pressure space (13), and having a bypass passage (41) which connects the intake space (11) to the pressure space (13) and can be opened in a controlled manner by means of a pressure valve (53) arranged therein, the bypass passage (41) accommodating the pressure valve (53) being arranged in a housing lid (21) closing the housing (1) of the feed pump, the bypass passage (41) being designed as a longitudinal bore (43) in the housing lid (21), this longitudinal bore (43) running perpendicularly to the axis of the gears (5, 9) and being connected via one transverse opening each to the intake space (11) and the pressure space (13) of the pump chamber (3), and the longitudinal bore (43) of the bypass passage (41) being arranged in the housing lid (21) in such a way that, in a first fitted position of the housing lid (21) on the pump housing (1), a first transverse opening (47) opens into the intake space (11) and the second transverse opening (49) opens into the pressure space (13), **characterized in that** the bypass passage (41) is arranged in the housing lid (21) in such a way that the transverse openings (47, 49) starting from the longitudinal bore (43) open into the different spaces (11, 13) of the pump chamber (3) even after the housing lid (21) is fitted on the pump housing (1) in such a way as to be rotated by 180° about the pump axis.

2. Feed pump according to Claim 1, **characterized in that** the first and second transverse openings (47, 49) in each case open into the spatially opposed space of the pump chamber (3) after the housing lid (21) is fitted in such a way as to be rotated by 180° about the pump axis.

3. Feed pump according to Claim 1, **characterized in that** the bypass passage (41) is arranged close to the contact line of the intermeshing gears (5, 9).

4. Feed pump according to Claim 1, **characterized in that** the bypass passage (41), at its end on the pressure-space side, has a cross-sectional reduction which forms a valve seat surface (51) and against which a valve closing member (55) of the pressure valve (53) can be brought to bear with a sealing face by means of a valve spring (57) which is supported on the other side on a clamping sleeve (59) inserted into the suction-space-side end of the bypass passage (41).

5. Feed pump according to Claim 4, **characterized in that** the clamping sleeve (59) is of split design, and **in that** the first transverse opening (47) of the bypass passage (41) branches off from the longitudinal bore (43) in the housing lid at the level of the clamping sleeve (59), and the second transverse opening (49) branches off from the longitudinal bore (43) in the housing lid on that side of the valve seat (51) which is remote from the valve spring (57).

6. Feed pump according to Claim 1, **characterized in that** the longitudinal bore (43), forming the bypass passage (41), in the housing lid (21) is designed as a blind hole, the open end of which is closed by a sealing element, preferably a sealing plug (45).

7. Feed pump according to Claim 1, **characterized in that** an intake opening (17) opening into the intake space (11) and a pressure opening (19) opening into the pressure space (13) are arranged in the housing lid (21).

8. Feed pump according to Claim 7, **characterized in that** the intake opening (17) and the pressure opening (19) are arranged in the housing lid (21) at the level of the contact line of the intermeshing gears (5, 9).

9. Feed pump according to Claim 7, **characterized in that** a cross-sectional constriction forming a suction throttle is provided in the intake opening (17).

10. Feed pump according to Claim 1, **characterized in that** fuel is delivered from a fuel supply tank to a fuel injection pump of an internal combustion engine.

## Revendications

1. Pompe d'alimentation comportant une paire de roues dentées (5, 9) engrenant et tournant dans une chambre de pompe (3), cette paire de roues dentées transférant un fluide d'une chambre d'aspiration (11) reliée à un réservoir, le long d'un canal de transfert (15) formé entre la surface frontale des roues dentées (5, 9) et la paroi périphérique de la chambre de pompe (3) dans une chambre de pression (13), et un canal de dérivation (41) reliant la chambre d'aspiration (11) à la chambre de pression (13), ce canal étant commandé en ouverture par une soupape de pression (53) installée dans celui-ci,
le canal de dérivation (41) logeant la soupape de pression (53) étant installé dans un couvercle de boîtier (21) fermant le boîtier (1) de la pompe de transfert,
le canal de dérivation (41) étant réalisé sous la forme d'un perçage longitudinal (43) perpendiculaire à l'axe des roues dentées (5, 9) dans le couvercle de boîtier (21), ce perçage étant relié par un orifice transversal respectif à la chambre d'aspiration (11) et à la chambre de pression (13) de la chambre de pompe (3), et
le perçage longitudinal (43) du canal de dérivation (41) étant installé dans le couvercle (21) du boîtier de façon que dans une première position de montage du couvercle de boîtier (21) sur le boîtier de pompe (1), un premier orifice transversal (47) débouche dans la chambre d'aspiration (11) et le second orifice transversal (49) débouche dans la chambre de pression (13),
**caractérisée en ce que**
le canal de dérivation (41) est installé dans le couvercle de boîtier (21) de façon que les orifices transversaux (47, 49) partant du perçage longitudinal (43) débouchent également après montage du couvercle de boîtier (21) tourné de 180° autour de l'axe de la pompe sur le boîtier de pompe (1) dans les différentes chambres (11, 13) de la chambre de pompe (3).

2. Pompe d'alimentation selon la revendication 1,
**caractérisée en ce que**
le premier et le second orifice transversal (47, 49) débouchent après chaque fois le montage du couvercle de boîtier (21) tourné de 180° autour de l'axe de la pompe dans une chambre opposée dans l'espace de la chambre de pompe (3).

3. Pompe d'alimentation selon la revendication 1,
**caractérisée en ce que**
le canal de dérivation (41) est prévu au voisinage de la ligne de contact des roues dentées (5, 9) engrenant l'une avec l'autre.

4. Pompe d'alimentation selon la revendication 1,
**caractérisée en ce que**
le canal de dérivation (41) comporte, à son extrémité tournée vers la chambre de pression, une réduction de section formant une surface de siège de soupape (51), contre laquelle peut se mettre en appui un organe d'obturation de soupape (55) de la soupape de pression (53) avec une surface d'étanchéité à l'aide d'un ressort de soupape (57), et qui d'autre part s'appuie contre un manchon de serrage (59) placé dans l'extrémité du canal de dérivation (41) du côté de la chambre d'aspiration.

5. Pompe d'alimentation selon la revendication 4,
**caractérisée en ce que**
le manchon de serrage (59) est fendu, et le premier orifice transversal (47) du canal de dérivation (41) arrive au niveau du manchon de serrage (59) et le second orifice transversal (49) arrive sur le côté du siège de soupape (51) à l'opposé du ressort de soupape (57), en partant du perçage longitudinal (43) dans le couvercle de boîtier.

6. Pompe d'alimentation selon la revendication 4,
**caractérisée en ce que**
le perçage longitudinal (43) formant le canal de dérivation (41) est réalisé comme perçage borgne dans le couvercle de boîtier (21) et son extrémité ouverte est fermée par un élément de fermeture, de préférence un bouchon (45).

7. Pompe d'alimentation selon la revendication 1,
**caractérisée en ce que**
le couvercle de boîtier (21) comporte un orifice de sortie (17) débouchant dans la chambre d'aspiration (11) et un orifice de pression (19) débouchant dans la chambre de pression (13).

8. Pompe d'alimentation selon la revendication 7,
**caractérisée en ce que**
l'orifice d'aspiration (17) et l'orifice de pression (19) sont prévus dans le couvercle de boîtier (21) au niveau de la ligne de contact des roues dentées (5, 9) engrenant l'une avec l'autre.

9. Pompe d'alimentation selon la revendication 7,
**caractérisée par**
un rétrécissement de section formant un organe d'étranglement d'aspiration dans l'orifice d'aspiration (17).

10. Pompe d'alimentation selon la revendication 1,
**caractérisée en ce que**
le carburant est transféré d'un réservoir de carburant à une pompe d'injection de carburant d'un moteur à combustion interne.
